# EUROPÄISCHE PATENTSCHRIFT

(11) **EP 0 103 848 B1**
(45) Veröffentlichungstag und Bekanntmachung des Hinweises auf die Patenterteilung: **05.03.1986**
(21) Anmeldenummer: 83109079.0
(22) Anmeldetag: 14.09.1983
(51) Int. Cl.: B24B 31/06

(54) **Maschine zum Gleitschleifen von Werkstücken**
Machine for the vibratory finishing of workpieces
Machine pour le finissage vibratoire de pièces

(30) Priorität: 20.09.1982 DE 3234819
(43) Veröffentlichungstag der Anmeldung: 28.03.1984
(73) Patentinhaber: Heiberger, Ernst, D-7326 Heiningen (DE); Heiberger, Franz, D-7326 Heiningen (DE)
(72) Erfinder: Heiberger, Ernst, D-7326 Heiningen (DE); Heiberger, Franz, D-7326 Heiningen (DE)
(74) Vertreter: Wey, Hans-Heinrich, Dipl.-Ing.

## Beschreibung

Die Erfindung betrifft eine Maschine zum Gleitschleifen von Werkstücken mittels Schleifkörpern oder dgl. unter der Einwirkung von Beschleunigungskräften gemäß US-A-3 552 068, von welcher der Oberbegriff des Anspruchs 1 hergeleitet ist.

Bei der bekannten Gleitschleifmaschine werden die zu behandelnden bzw. an ihrer Oberschleiffläche zu beschleifenden Werkstücke zusammen mit Schleifkörpern unterschiedlicher geometrischer Gestalt durch einen langgestreckten offenen Trog, der in Schwingungen versetzt ist, hindurchgeleitet. Infolge der auf die Werkstücke und Schleifkörper von den Vibrationen herrührenden Kräfte bewegt sich das Werkstück-Schleifkörper-Gemisch einerseits in Längsrichtung durch den Trog hindurch und steigt andererseits an einer Wand empor, um bei Erreichen eines bestimmten Punktes über die sich bildende Böschung in den Trog zurückzufallen. Man muß hierbei die Beobachtung machen, daß die Werkstücke an die Oberfläche des erwähnten Gemisches gelangen und dabei aneinander anstoßen, wodurch Schäden an den Oberflächen entstehen. Außerdem ist die Schleifleistung begrenzt, was auf der Konstruktion der Gleitschleifmaschine beruht.

Der Erfindung liegt die Aufgabe zugrunde, die mittels Schleifkörpern durch Gleitschleifen zu bearbeitenden Werkstücke derart zu behandeln, daß sie qualitativ besser sind und die Bearbeitungszeit der Werkstücke abgekürzt wird, und zwar selbst solcher Werkstücke, die aus einem sehr harten Werkstoff bestehen, die bisher überhaupt nicht oder nur unter schwierigsten Bedingungen bei viel Zeit beanspruchender Behandlung bearbeitbar waren.

Die Lösung dieser Aufgabe gelingt mit einer Maschine, welche die Merkmale des Anspruchs 1 aufweist.

In den Figuren 1 und 2 der Zeichnung ist ein besonders bevorzugtes Ausführungsbeispiel der erfindungsgemäß ausgebildeten Maschine dargestellt. Es zeigen :
Figur 1 einen Querschnitt durch die Maschine,
Figur 2 eine Seitenansicht der Maschine nach Fig. 1.

Bei dieser Konstruktion ruht die Trommel 11 mittels vier Pratzen 72 auf Druckluftfederelementen 73, welche von einem Rahmen 74 getragen werden, der seinerseits gleichfalls mittels zweiter Druckluftfederelemente 75 von dem Rahmen 76 des Grundgestells 77 getragen wird. Die Bewegung der Trommel 11 um eine imaginäre Achse wird mittels wenigstens eines Schwingungserregers hervorgerufen, welcher aus einem Antriebsmotor 71 mit wenigstens einer Unwuchtmasse besteht. Bei dieser Konstruktion ist es möglich, daß die Trommel 11 in ausreichende Bewegungen versetzbar ist, ohne daß erhebliche Kräfte auf das Grundgestell 77 einwirken.

Der Einlauf 78 ist über ein flexibles Schlauch-oder Rohrstück mit dem auf der Oberseite der Trommel 11 tangential eingesetzten Einlaufstutzen verbunden. Der Auslaufstutzen 79 ist tangential im unteren Bereich der Trommel 11 an diese angesetzt und mit einem Absperrschieber 80 versehen, welcher durch einen Antriebszylinder 81 bewegbar ist, um die Auslauföffnung 82 in gewünschter Weise auf einen bestimmten Wert einstellen zu können.

Bei dieser Maschine kommt es darauf an, daß die Trommel 11 bei jedem Beladungszustand stets in der gleichen, im wesentlichen horizontalen Lage gehalten wird. Dies ist deshalb besonders einfach durchführbar, weil man die Druckluftfederelemente mit mehr oder weniger viel Druckluft beaufschlagen kann, um die gewünschte vorbestimmte Lage der Trommel 11 bzw. des Rahmens 74 einzuhalten. Diese Regulierung erfolgt vorzugsweise automatisch, wozu Tastelemente 83, 84 an bestimmten Stellen der Rahmen 74 und 76 angeordnet sind, die die Druckluftzu-oder abfuhr zu den einzelnen Druckluftfederelementen 73 bzw. 75 steuern.

Die erfindungsgemäß ausgebildeten Gleitschleifmaschinen ermöglichen gegenüber den vorbekannten außerordentliche Leistungssteigerungen, da sich mit ihnen die Beschleunigungswerte enorm steigern lassen, wie die Praxis gezeigt hat. Dies ist nur möglich, wenn das Werkstück-Schleifkörper-Gemisch in der Arbeitstrommel diese vollständig ausfüllt, da die Beschleunigungskräfte über die Trommelwände auf das Gemisch kontinuierlich einwirken können. Es hat sich gezeigt, daß bei diesen Maschinen im Gegensatz zu allen anderen vorbekannten Maschinen die Werkstücke in dem Gemisch sich praktisch nicht verschieben und nicht aneinander anstoßen und sich gegenseitig beschädigen, wie dies insbesondere bei der Behandlung von Werkstücken in offenen Schwingtrögen zu beobachten ist. Der wesentliche Vorteil der erfindungsgemäß ausgebildeten Gleitschleifmaschine liegt jedoch in der enormen Leistungssteigerung. Dies bedeutet, daß Werkstücke, die bisher in der üblichen Weise behandelt worden sind, eine Behandlungsdauer erfordern, die einem Bruchteil der bisherigen entspricht, wobei überdies die Qualität der Oberflächenbearbeitung eine bessere ist.

## Patentansprüche

1. Maschine zum Gleitschleifen von Werkstücken mittels Schleifkörpern oder dgl., bestehend aus einer rohrförmigen, mittels erster Federelemente (73) gegenüber einem Rahmen (74) elastisch aufgehängten Trommel (11), welche mittels aus Antriebsmotor (71) und wenigstens einer Unwuchtmasse bestehender Schwingungserreger in Schwingungen versetzbar ist und welche an ihren beiden Enden mit einem Einlauf (78) bzw. Auslauf (79) für das Werkstück-Schleifkörper-Gemisch versehen ist, dadurch gekennzeichnet, daß der Rahmen (74) mittels zweiter Federelemente (75) gegenüber einem zweiten Rahmen (76) des Grundgestells (77) elastisch aufgehängt ist, und daß die im wesentlichen horizontale Lage der vollständig mit dem Werkstück-Schleifkörper-Gemisch gefüllten Trommel (11) mittels der als Druckluftfederelemente (73, 75) ausgebildeten elastischen Lager durch von Tastelementen (83, 84) gesteuerte Druckluftzu- bzw. abfuhr zu bzw. von den Druckluftfederelementen (73, 75) einstellbar ist.

2. Maschine nach Anspruch 1, gekennzeichnet durch einen den Trommelinhalt im Bereich des Einlaufs (78) kontrollierenden und die Zufuhr von Werkstücken und Schleifkörpern steuernden Sensor.

3. Maschine nach Anspruch 1 oder 2, gekennzeichnet durch einen im Auslauf (79) angeordneten, die Auslauföffnung (82) steuernden Absperrschieber (80).

## Claims

1. A machine for the vibratory grinding of workpieces by means of abrasive bodies or the like, consisting of a pipeshaped drum 11 suspended resiliently relative to a frame 74 by means of first spring elements 73, said drum being caused to vibrate by an oscillator consisting of a drive motor 71 and at least one out-of-balance mass and being provided at its two ends with an inlet 78 or outlet 79 for the workpiece/abrasive-body mixture, characterized in that the frame 74 is suspended resiliently relative to a second frame 76 of the foundation 77 by second spring elements 75 and that the substantially horizontal position of the drum 11 when completely filled with the workpiece/abrasive-body mixture is adjustable by means of resilient bearings embodied as pneumatic spring elements 73, 75 in that compressed air, controlled by sensor elements 83, 84 is supplied or removed to or from the pneumatic spring elements 73, 75.

2. A machine according to claim 1, characterized by a sensor controlling the drum contents in the area of the inlet 78 and regulating the supply of workpieces and abrasive bodies.

3. A machine according to claim 1 or 2, characterized by a stop valve 80 situated in the outlet 79 and controlling the outlet orifice 82.

## Revendications

1. Machine d'abrasion vibratoire, pour traiter des pièces au moyen de corpuscules abrasifs ou analogues, comportant un tambour (11) de forme tubulaire, suspendu élastiquement par rapport à un châssis (74) grâce à un premier groupe d'éléments élastiques (73) ; ce tambour pouvant être soumis à un mouvement vibratoire, au moyen d'un générateur de vibrations comportant un moteur (71) associé à au moins une masse excentrée ; ce tambour comportant à l'une de ses extrémités un orifice d'entrée (78) pour les pièces à traiter, et à l'autre extrémité un orifice de sortie (79) pour les pièces traitées ; la machine étant caractérisée en ce que le châssis (74) est suspendu élastiquement par rapport à un deuxième châssis (76) du bâti principal de la machine, et en ce que la position sensiblement horizontale du tambour (11) complètement rempli de la masse composite formée par les pièces à traiter et par les corpuscules abrasifs, est réglable au moyen du système de suspension élastique, constitué par les éléments élastiques à effet pneumatique (73, 75), qui sont commandés par des capteurs de position (83, 84) agissant sur une arrivée et un échappement d'air comprimé aux éléments élastiques à effet pneumatique (73, 75).

2. Machine selon la revendication 1, caractérisée en ce qu'elle comporte un capteur agencé de manière à contrôler le contenu du tambour (11) au voisinage de l'orifice d'entrée (78) de celui-ci, pour régler en conséquence le débit d'arrivée des pièces à traiter et des corpuscules abrasifs.

3. Machine selon l'une des revendications 1 ou 2, caractérisée en ce qu'elle comporte un obturateur coulissant (80), disposé à l'endroit de l'orifice de sortie (79), pour régler l'ouverture (82) de cet orifice de sortie (79).
